# EUROPÄISCHE PATENTANMELDUNG

(11) **EP 4 671 465 A1**
(43) Veröffentlichungstag der Anmeldung: **31.12.2025**
(21) Anmeldenummer: 24184059.4
(22) Anmeldetag: 24.06.2024
(51) Int. Cl.: E04G 11/38, E04G 11/48, E04G 11/50, E04G 17/00, E04G 21/32

(54) **VERFAHREN ZUM AUFBAUEN EINER AUFFANGSICHERUNG UND STUTZVORRICHTUNG MIT AUFFANGGITTER**

(71) Anmelder: DOKA GmbH, 3300 Amstetten (AT)
(72) Erfinder: BARON, Christoph, 3343 Hollenstein an des Ybbs (AT); AUGUSTIN, Alexander, 3300 Amstetten (AT)
(74) Vertreter: SONN Patentanwälte GmbH & Co KG

(57) **Zusammenfassung**

Verfahren zum Aufbauen einer Auffangsicherung (2) an einer Stützvorrichtung (1) für ein Schalungselement (22) oder ein Betonfertigteil (20), mit den Schritten:
a) Vorsehen der Stützvorrichtung (1), welche
- eine Anordnung von Stützen (3),
- einen ersten und einen zweiten Jochträger (4a, 4b), die mit der Anordnung von Stützen (3) verbunden sind,
- eine erste und eine zweite Querversteifung, vorzugsweise eine erste und eine zweite Querstange (5a, 5b), zur Ausbildung einer zug- und drucksteifen Verbindung zwischen dem ersten und dem zweiten Jochträger (4a, 4b) aufweist,

b) Vorsehen eines Auffanggitters (6) zur Sicherung eines Zwischenraums (14) zwischen dem ersten und dem zweiten Jochträger (4a, 4b),
dadurch gekennzeichnet, dass
das Vorsehen des Auffanggitters (6)( Schritt b)) umfasst:
a1) Verbinden eines ersten Endbereichs (7a) des Auffanggitters (6) mit der ersten Querversteifung (5a), wobei das Auffanggitter (6) in einer von der ersten Querversteifung (5a) abwärts gerichteten Zwischenstellung angeordnet wird;
a2) Verschwenken des Auffanggitters (6) um eine von der ersten Querversteifung (5a) gebildete Schwenkachse,
a3) Verbinden eines zweiten Endbereichs (7b) des Auffanggitters (6) mit der zweiten Querversteifung (5b), so dass das Auffanggitter (6) in einer den Zwischenraum (14) zwischen dem ersten und dem zweiten Jochträger (4a, 4b) sichernden Sicherungsstellung angeordnet wird.

## Beschreibung

Die Erfindung betrifft ein Verfahren zum Aufbauen einer Auffangsicherung an einer Stützvorrichtung für ein Schalungselement oder ein Betonfertigteil, mit den Schritten:
a) Vorsehen der Stützvorrichtung, welche
   - eine Anordnung von Stützen,
   - einen ersten und einen zweiten Jochträger, die mit der Anordnung von Stützen verbunden sind,
   - eine erste und eine zweite Querversteifung, vorzugsweise eine erste und eine zweite Querstange, zur Ausbildung einer zug- und drucksteifen Verbindung zwischen dem ersten und dem zweiten Jochträger aufweist, und
b) Vorsehen eines Auffanggitters zur Sicherung eines Zwischenraums zwischen dem ersten und dem zweiten Jochträger.

Weiters betrifft die Erfindung ein Verfahren zum Fertigen einer Betonfertigteil-Decke und ein Verfahren zum Aufbauen einer Deckenschalung.

Schließlich betrifft die Erfindung eine Stützvorrichtung mit Auffangsicherung, aufweisend:
eine Anordnung von Stützen,
einen ersten und einen zweiten Jochträger, die mit der Anordnung von Stützen verbunden sind,
eine erste und eine zweite Querversteifung, vorzugsweise eine erste und eine zweite Querstange, die im Wesentlichen senkrecht zum ersten und zum zweiten Jochträger angeordnet sind,
ein Auffanggitter zur Sicherung eines Zwischenraums zwischen dem ersten und dem zweiten Jochträger.

Beim Errichten einer Deckenschalung werden üblicherweise Schalungselemente auf einer Stützvorrichtung aus vertikalen Stützen und horizontalen Trägern, die vorzugsweise als Jochträger und Querträger ausgebildet sind, angeordnet. Das Auslegen der Schalungselemente erfolgt in der Regel manuell durch einen oder mehrere Monteure. Dabei besteht für den Monteur die Gefahr, durch einen Zwischenraum zwischen den Schalungsträgern, welche noch nicht mit Schalungselementen belegt sind, abzustürzen.

Auch beim Fertigen einer Betonfertigteil-Decke wird üblicherweise eine Stützvorrichtung aus vertikalen Stützen und horizontalen Jochträgern verwendet, wobei vorzugsweise die Fertigteile direkt auf die Jochträger aufgelegt werden. Dabei sind auch Arbeiten notwendig, bei denen ein oder mehrere Monteure auf die Stützvorrichtung aufsteigen müssen. Die Fertigteile werden in der Regel mithilfe eines Krans auf die Jochträger aufgelegt. Arbeiten wie die exakte Ausrichtung der Fertigteile oder das Lösen der Kranketten werden jedoch manuell durchgeführt. Die Monteure befinden sich dabei zumeist auf einem zuvor verlegten Fertigteil. Dabei besteht für die Monteure ebenfalls die Gefahr, durch den Zwischenraum zwischen den Schalungsträgern, welche noch nicht mit Betonfertigteilen belegt sind, zu stürzen.

Aus dem Stand der Technik sind gitter- und netzbasierte Sicherheitseinrichtungen bzw. Auffangsicherungen bekannt, um einen Absturz von der Stützvorrichtung auf den Untergrund zu verhindern.

Die WO 2024/083893 A1 offenbart eine Sicherheitseinrichtung für eine Deckenschalung mit einem Gitter, das an einer Seite einen Vorsprung, vorzugsweise eine Aufkantung aufweist. Die Sicherheitseinrichtung wird von oben auf die Schalungsträger aufgelegt, sodass der Vorsprung bzw. die Aufkantung nach oben weist. Beim Auflegen einer Schalungsplatte auf die Schalungsträger kann eine Kante der Schalungsplatte mit der Aufkantung des Gitters in Anschlag gebracht werden und so die Gesamtheit aus Schalungsplatte und Sicherheitseinrichtung in Längsrichtung der Schalungsträger verschoben werden, bis die Schalungsplatte auf den Schalungsträgern aufliegt. Da die Sicherheitseinrichtung von oben aufgelegt wird, ist jedoch eine besondere Methode erforderlich, damit der Monteur beim Auflegen der Sicherheitseinrichtung nicht durch einen Zwischenraum zwischen den Schalungsträgern herabstürzen kann. Auch in engen Räumen oder Gängen stößt die beschriebene Sicherheitseinrichtung an ihre Grenzen, da für das Verschieben der Gitter ausreichend Platz in der Horizontalen vorhanden sein muss. Die Sicherheitseinrichtung der WO 2024/083893 A1 wäre auch nicht für den Einsatz beim Fertigen einer Betonfertigteil-Decke geeignet, da die auf den Trägern aufliegende Sicherheitseinrichtung das Auflegen der Betonfertigteile auf ebendiese Träger behindern würde.

Die US 2019/0063086 A1 zeigt ein weiteres bekanntes Schalungssystem mit einer Sicherheitseinrichtung und ein Verfahren zur Installation von Schalungstafeln in diesem Schalungssystem. Bei der Erstmontage wird die Sicherheitseinrichtung in eine Führung eingehängt, die an den Längsträgern des Schalungssystems befestigt ist.

Die Führung ist, wie in den Figuren 1-10 gezeigt, als C-förmiges Profil ausgeführt, welches jedoch nachteiligerweise anfällig für Verschmutzungen ist. Zudem ist auch der gezeigte Klappmechanismus, mit dem die Führung beim Einhängen der Sicherheitseinrichtung nach oben geklappt wird, anfällig für Verschmutzungen und Fehlfunktionen. In allen gezeigten Ausführungen müssen die Führungen nachteiligerweise erst an den Längsträgern eines bestehenden Führungssystems montiert werden, bevor die Sicherheitseinrichtung verwendet werden kann. Außerdem muss die Sicherheitseinrichtung beim Auflegen von Schalungstafeln immer wieder verschoben werden, was einen zusätzlichen Arbeitsaufwand bedeutet.

Die in der US 2019/0063086 A1 gezeigte Sicherheitseinrichtung kann in einer Längsrichtung des Schalungssystems verschoben werden, wofür in einigen Ausführungen auch Rollen vorgesehen sind. Dadurch besteht die Gefahr, dass sich die Sicherheitseinrichtung durch das Einwirken einer Kraft in Längsrichtung (beispielsweise verursacht durch den Sturz eines Monteurs oder auch eines Gegenstandes in die Sicherheitseinrichtung) verschiebt, wodurch wiederum eine ungesicherte Lücke entsteht, durch die ein Monteur herabstürzen kann. Auf geneigten Ebenen besteht die Gefahr, dass das Gitter durch Einwirkung der Schwerkraft selbständig in Längsrichtung verrutscht. Zur Blockierung des Verschiebens in Längsrichtung wird bei diesem Stand der Technik ein komplexer Mechanismus vorgeschlagen, der wiederum anfällig für Verschmutzungen und Fehlfunktionen ist.

Die WO 2019/069246 A1 zeigt ein Distanzelement zur Abstützung zweier parallel zueinander verlaufender, auf Deckenstützen getragenen Jochhölzer einer Deckenschalung sowie ein Absturzsicherungssystem für eine Deckenschalung mit dem Distanzelement. Das Absturzsicherungssystem weist ein Netz auf, das in Halteelemente eingehängt wird, welche mit dem Distanzelement verbunden sind. Das Einhängen des Netzes ist für den Monteur mit einem Sicherheitsrisiko verbunden, da er dafür entweder auf die Deckenschalung oder wenigstens auf eine Leiter aufsteigen muss. Zudem ist das Einhängen des Netzes relativ zeitaufwändig. Das Netz muss an allen vier Ecken eingehängt werden, es sind daher pro Netz vier Arbeitsschritte an vier verschiedenen Positionen erforderlich. Zudem müssen die Halteelemente erst an den Teilen einer bestehenden Deckenschalung angebracht werden, damit das Absturzsicherungssystem verwendet werden kann.

Bekannt ist auch eine Stützvorrichtung für Schalungselemente oder Betonfertigteile, die Querversteifungen zur Ausbildung einer zug- und drucksteifen Verbindung zwischen den Jochträgern aufweist. Die Funktion der bekannten Querversteifungen besteht darin, der gesamten Stützvorrichtung zusätzliche Stabilität zu verleihen Eine Stützvorrichtung mit Querversteifungen ist beispielsweise in der EP 3 719 236 B1 beschrieben.

Demgegenüber besteht die Aufgabe der vorliegenden Erfindung darin, zumindest einzelne Nachteile des Standes der Technik zu lindern oder zu beseitigen. Die Erfindung setzt sich bevorzugt zum Ziel, eine Auffangsicherung für eine Stützvorrichtung bereitzustellen, die für Schalungselemente und Betonfertigteile gleichermaßen geeignet ist, keine komplexen, verschmutzungs- oder fehleranfälligen Teile enthält, und die einfach, schnell und gefahrlos montiert werden kann.

Diese Aufgabe wird durch ein Verfahren zum Aufbauen einer Auffangsicherung nach Anspruch 1, ein Verfahren zum Fertigen einer Betonfertigteil-Decke nach Anspruch 5, ein Verfahren zum Aufbauen einer Deckenschalung nach Anspruch 6 und eine Stützvorrichtung nach Anspruch 7 gelöst. Bevorzugte Ausführungsformen der Erfindung sind in den abhängigen Ansprüchen angegeben.

Erfindungsgemäß umfasst das Vorsehen des Auffanggitters die folgenden Schritte:
a1) Verbinden eines ersten Endbereichs des Auffanggitters mit der ersten Querversteifung, wobei das Auffanggitter in einer von der ersten Querversteifung abwärts gerichteten, vorzugsweise schräg nach unten geneigten, insbesondere im Wesentlichen vertikalen, Zwischenstellung angeordnet wird;
a2) Verschwenken des Auffanggitters um eine von der ersten Querversteifung gebildete Schwenkachse; und
a3) Verbinden eines zweiten Endbereichs des Auffanggitters mit der zweiten Querversteifung, so dass das Auffanggitter in einer den Zwischenraum zwischen dem ersten und dem zweiten Jochträger sichernden Sicherungsstellung angeordnet wird.

Im Kontext dieser Offenbarung bezeichnet "vertikal" die Richtung der Schwerkraft und "horizontal" bezeichnet eine Richtung orthogonal zur Richtung der Schwerkraft.

Für die Zwecke dieser Offenbarung wird mit "Längsrichtung" eine Richtung bezeichnet, die im Wesentlichen parallel zu den Längsachsen der langgestreckten Jochträger verläuft, und mit "Querrichtung" eine Richtung, die im Wesentlichen horizontal und im Wesentlichen quer zur Längsachse der Jochträger, vorzugsweise im Wesentlichen orthogonal zur Längsrichtung der Jochträger, verläuft.

Alle auf die Stützvorrichtung bezogenen Richtungs- und Längenangaben beziehen sich auf den bestimmungsgemäßen Gebrauchszustand, also auf den aufgebauten Zustand der Stützvorrichtung.

Wenn im Folgenden die Jochträger beschrieben werden, sind der erste und zweite Jochträger gemeint. Entsprechend beziehen sich die Querversteifungen auf die erste und zweite Querversteifung.

Die Stützen sind vorzugsweise im Wesentlichen vertikal angeordnet. Als Stützen sind bei einer bevorzugten Anwendung Schalungsstützen vorgesehen. Bei einer bevorzugten Ausführungsform sind die Stützen, vorzugsweise die Schalungsstützen, teleskopierbar. Bei einer bevorzugten Ausführungsform weist jede der Stützen ein Kopfteil auf, welches mit dem jeweiligen Jochträger verbunden ist.

Die Jochträger liegen bei einer bevorzugten Anwendung im Wesentlichen horizontal auf der Anordnung von Stützen auf. Selbstverständlich kann, beispielsweise durch unterschiedliches Teleskopieren der Stützen, auch eine geneigte Anordnung der Jochträger vorgesehen sein. Die Orts- und Richtungsangaben sind dann entsprechend zu übertragen. Jeder Jochträger wird von mindestens zwei Stützen gestützt, welche in Längsrichtung des Jochträgers voneinander beabstandet sind.

Die Querversteifungen, vorzugsweise Querstangen, sind als zug- und drucksteife Querverbindungen zwischen den Jochträgern ausgebildet. Das bedeutet, dass der horizontale Abstand zwischen zwei Jochträgern durch die Querverbindungen im Wesentlichen fixiert wird, sodass sich der horizontale Abstand zwischen zwei Jochträgern durch Einwirkung einer Kraft in Querrichtung, insbesondere einer Zug- oder Druckkraft in Querrichtung, nicht wesentlich verändern lässt. Die gegenüberliegenden Enden zumindest einer der Querversteifungen können mit den Kopfteilen zweier Stützen verbunden sein. Weiters können die gegenüberliegenden Enden zumindest einer der Querversteifungen mit Halterungen, vorzugsweise Halteklammern, verbunden sein, welche zwischen den Stützen an den Jochträgern befestigt sein können. Vorzugsweise sind die Querversteifungen im Wesentlichen horizontal und im Wesentlichen orthogonal zu den Jochträgern angeordnet. Die Stützvorrichtung kann auch Querträger aufweisen, welche in Querrichtung auf die Jochträger aufgelegt werden. Im Gegensatz zu den Querträgern sind die Querversteifungen auf Höhe der Jochträger oder unter der Höhe der Jochträger angeordnet. Anders als die Querträger sind die Querversteifungen daher nicht über den Jochträgern angeordnet. Insbesondere befinden sich die Querversteifungen unter der Höhe von aufgelegten Schalungselementen oder Betonfertigteilen. Die Querversteifungen erhöhen die Stabilität der Stützvorrichtung und ermöglichen es, auf die Anbringung von seitlichen Stützbeinen an den vertikalen Stützen teilweise oder vollständig zu verzichten. Durch den teilweisen oder vollständigen Verzicht auf seitliche Stützbeine steht auf dem Untergrund unter der Stützvorrichtung eine größere nutzbare Fläche zur Verfügung. Die Querversteifungen dienen insbesondere als Aussteifungsmittel für die Deckenschalung und tragen im Wesentlichen nur das Gewicht von Horizontallasten während der Montage, das Gewicht der Absturzsicherung und beim Sturz einer Person in die Absturzsicherung auch das Gewicht der Person. Insbesondere tragen die Querversteifungen nicht das Gewicht von Schalungselementen mit dem damit hergestellten Betonkörper und auch nicht das Gewicht einer Fertigteil-Betondecke. Im Unterschied zu den Querträgern sind die Querversteifungen nicht als tragende Teile der Stützvorrichtung für das herzustellende Betonteil (d.h. den mit den Schalungselementen hergestellten Betonkörper oder die Fertigteil-Betondecke) vorgesehen. Die Querversteifungen bewirken außerdem, dass die Abstände zwischen zwei Jochträgern auf deren ganzer Länge im Wesentlichen konstant sind. Die Querversteifungen sind, bezüglich der auftretenden Betriebslasten, im Wesentlichen nicht formveränderlich, so dass eine zug- und druckfeste Querverbindung zwischen den Jochträgern erzielt wird.

Bei einer bevorzugten Ausführungsform sind die Querversteifungen teleskopierbar ausgeführt.

Bei einer bevorzugten Ausführungsform sind die Querversteifungen aus einem anderen Werkstoff gefertigt als die Jochträger. Zum Beispiel können die Jochträger aus Holz gefertigt sein und die Querversteifungen können aus Metall gefertigt sein.

Bei einer bevorzugten Ausführungsform weist das Auffanggitter eine größere Längserstreckung als Quererstreckung auf. In der Sicherungsstellung bezieht sich die Längserstreckung auf die Erstreckung in Längsrichtung der Jochträger und die Quererstreckung auf die Erstreckung in Längsrichtung der Querversteifungen. Bei dieser Ausführungsform wird das Auffanggitter beim Hochschwenken um die erste Querversteifung über seine kürzere Seite, d.h. seine Querseite, verschwenkt.

Das Auffanggitter dient als Durchsturzsicherung bei Arbeiten, bei denen ein Monteur auf die Stützvorrichtung aufsteigen muss. Während dieser Arbeiten wird die Auffangsicherung, insbesondere das Auffanggitter nicht betreten. Somit ist das Auffanggitter nicht als Arbeitsbühne ausgebildet.

Der Monteur oder die Monteure befinden sich beim Einbau des Auffanggitters auf dem Untergrund, auf dem die Stützen aufgestellt sind. Ein gefährliches Besteigen der noch ungesicherten Stützvorrichtung ist nicht notwendig. Zum Verschwenken des Auffanggitters kann ein Werkzeug, insbesondere eine Montagestange, verwendet werden, die an einem Ende eine Gabelung aufweisen kann. Somit kann auch auf eine Leiter verzichtet werden. Mit dem erfindungsgemäßen Verfahren kann also im Gegensatz zu anderen Verfahren aus dem Stand der Technik die Auffangsicherung bereits in den Gebrauchszustand gebracht werden, bevor der erste Monteur auf die Stützvorrichtung aufsteigt.

Vor dem Verbinden des ersten Endbereichs des Auffanggitters mit der ersten Querversteifung liegen das Auffanggitter und die erste und die zweite Querversteifung in einem voneinander getrennten, insbesondere in einem vereinzelten, Zustand vor. Beim Verbinden des ersten Endbereichs des Auffanggitters mit der ersten Querversteifung wird das Auffanggitter in einer von der ersten Querversteifung abwärts, d.h. nach unten, zum Untergrund hin gerichteten Zwischenstellung angeordnet. Dabei wird das Auffanggitter bevorzugt in einem Winkel zur Horizontalen angeordnet, der zwischen 10 und 90 Grad beträgt. Der Winkel zur Horizontalen beträgt bevorzugt mindestens 20 Grad, mehr bevorzugt mindestens 40 Grad, noch mehr bevorzugt mindestens 60 Grad und am meisten bevorzugt im Wesentlichen 90 Grad.

Das Verschwenken des Auffanggitters umfasst insbesondere ein Hochschwenken, wobei der oben erwähnte Winkel zur Horizontalen stetig abnimmt.

Das Verbinden eines zweiten Endbereichs des Auffanggitters mit der zweiten Querversteifung erfolgt vorzugsweise durch Auflegen des Auffanggitters auf die Oberseite der zweiten Querversteifung. In der Sicherungsstellung des Auffanggitters ist der erste Endbereich des Auffanggitters mit der ersten Querversteifung verbunden und der zweite Endbereich des Auffanggitters ist mit der zweiten Querversteifung verbunden. Vorzugsweise liegt der erste Endbereich des Auffanggitters auf der ersten Querversteifung auf und der zweite Endbereich des Auffanggitters liegt auf der zweiten Querversteifung auf.

In einer bevorzugten Ausführungsform ist das Auffanggitter in der Sicherungsstellung unterhalb der Höhe der Oberkante des ersten und zweiten Jochträgers angeordnet.

Beim Stand der Technik gemäß US 2019/0063086 A1 mussten vor der Montage des Sicherheitsgitters erst die Führungen an den Jochträgern befestigt werden. Die Führungen dienten nur als Auflage für das Gitter und mussten speziell auf die Jochträger abgestimmt sein, damit sie auf diesen montiert werden konnten. Die erfindungsgemäße Auffangsicherung kann hingegen auf die Querversteifungen aufgelegt werden. Dafür sind keine vorherigen Veränderungen an den Querversteifungen oder anderen Teilen der Stützvorrichtung und auch keine zusätzlichen Komponenten notwendig. Das erfindungsgemäße Verfahren ist daher besonders einfach durchführbar und flexibel einsetzbar. Die erfindungsgemäße Auffangsicherung kann mit verschiedenen Ausführungen der Stützvorrichtung kombiniert werden, die Querversteifungen, vorzugsweise Querstangen, aufweisen. Somit ist die erfindungsgemäße Auffangsicherung auch besonders gut zur Nachrüstung von älteren Stützvorrichtungen geeignet. Dank der synergetischen Funktion der Querversteifungen als Systemstabilisierung und Gitterauflager zugleich kann die erfindungsgemäße Auffangsicherung in einem besonders einfachen Verfahren aufgestellt werden und benötigt abgesehen von dem Auffanggitter und der Stützvorrichtung keine weiteren Komponenten. Das bietet wirtschaftliche Vorteile und ist auch hinsichtlich Logistik vorteilhaft. Es können keine Kleinteile vergessen werden oder falsch auf die Baustelle geliefert werden und die Auffangsicherung kann zudem besonders schnell montiert bzw. nachgerüstet werden. Beim Stand der Technik gemäß US 2019/0063086 A1 waren zwar Querträger vorhanden, diese trugen allerdings nichts zur Anordnung des Gitters bei.

Bei einer bevorzugten Ausführungsform wird beim Verschwenken des Auffanggitters
i. der erste Endbereich des Auffanggitters auf der ersten Querversteifung weg von der zweiten Querversteifung verschoben,
ii. der zweite Endbereich des Auffanggitters über die zweite Querversteifung hinaus angehoben,
iii. der erste Endbereich des Auffanggitters auf der ersten Querversteifung hin zur zweiten Querversteifung verschoben und
iv. der zweite Endbereich des Auffanggitters auf die zweite Querversteifung abgesenkt.

Das Verschwenken des Auffanggitters umfasst insbesondere ein Hochschwenken, wobei die Schritte i bis iv nacheinander und/oder sich zeitlich überschneidend während des Hochschwenkens durchgeführt werden können. Alternativ kann die Hochschwenkbewegung auch unterbrochen werden, während einer oder mehrere der Schritte i bis iv durchgeführt werden. Grundsätzlich können die Schritte i bis iv mit oder ohne zeitliche Überschneidung und mit oder ohne Unterbrechung des Hochschwenkens durchgeführt werden, solange das Auffanggitter letztendlich in die beschriebene Sicherungsstellung gelangt. Der Schritt i. kann auch entfallen, wenn bereits beim Verbinden des ersten Endbereichs des Auffanggitters mit der ersten Querversteifung der zweite Endbereich des Auffanggitters einen ausreichenden Abstand zur zweiten Querversteifung aufweist, um den zweiten Endbereich des Auffanggitters über die zweite Querversteifung hinaus anzuheben.

Beim Stand der Technik gemäß US 2019/0063086 A1 wurde zum Hochschwenken des Gitters eine Art Klinkenmechanismus verwendet, mit dem die Führung durch das hochschwenkende Gitter temporär nach oben geklappt wurde, damit die Schwenkbewegung überhaupt erst ermöglicht wurde. Beim erfindungsgemäßen Verfahren wird die Freistellung der Schwenkbewegung hingegen besonders einfach durch eine kurze Verschiebung des Gitters über die Querversteifung erreicht. Für das erfindungsgemäße Verfahren ist kein aufwendiger, filigraner Betätigungsmechanismus nötig, der anfällig für Verschmutzungen oder Fehlfunktionen sein könnte.

Bei einer bevorzugten Ausführungsform weist das Auffanggitter zumindest ein Anschlagelement, vorzugsweise zumindest einen Anschlaghaken, zur Begrenzung einer Verschiebung des Auffanggitters in zumindest eine Richtung auf.

Das Anschlagelement, vorzugsweise der Anschlaghaken, ist bevorzugt fest, vorzugsweise über eine Fügeverbindung, beispielsweise eine Schweißverbindung, mit dem Auffanggitter verbunden und steht in der Sicherungsstellung des Auffanggitters nach unten ab. Das Anschlagelement begrenzt so die Verschiebung des Auffanggitters in zumindest eine Richtung. Bevorzugt begrenzen zwei Anschlagelemente die Verschiebung in zwei entgegengesetzte Richtungen, bevorzugt parallel und antiparallel zur Längsrichtung. Dadurch wird verhindert, dass das Auffanggitter bei einer Krafteinwirkung in Längsrichtung herunterfällt. Eine solche Krafteinwirkung in Längsrichtung kann beispielsweise zustande kommen, wenn Personen oder Gegenstände von schräg oben in das Auffanggitter fallen. Mit dem Anschlagelement wird eine besonders einfache Möglichkeit geschaffen, das Auffanggitter gegen ein Herunterfallen zu sichern. Das Anschlagelement kann außerdem dazu dienen, dass das Auffanggitter beim Verbinden des ersten Endbereichs des Auffanggitters mit der ersten Querversteifung an der ersten Querversteifung eingehängt werden kann. So wird das Verschwenken des Auffanggitters um die erste Querversteifung erheblich erleichtert. Da das Anschlagelement bevorzugt fest mit dem Gitter verbunden ist, stellt das Anschlagelementkein zusätzliches Kleinteil dar. Alle für den Einbau notwendigen Komponenten sind am Auffanggitter selbst vorhanden. Bevorzugt besteht die Auffangsicherung nur aus einem einzigen Teil, nämlich dem Auffanggitter. Daher müssen außer dem Auffanggitter keine zusätzlichen Kleinteile auf die Baustelle mitgenommen werden. Diese Ausführung bietet besondere Vorteile hinsichtlich der Baustellenlogistik. Zum Einbau der erfindungsgemäßen Auffangsicherung sind bevorzugt keine Anpassungen oder Veränderungen der Stützvorrichtung notwendig, so dass die Erfindung wirtschaftliche Vorteile bietet.

Bei einer bevorzugten Ausführungsform begrenzt das Anschlagelement die Verschiebung des Auffanggitters in Längsrichtung über eine der Querversteifungen hinaus. Eine Verschiebung des Auffanggitters in Längsrichtung ist dann nur so weit möglich, bis das Anschlagelement an der Querversteifung anschlägt.

Bei einer bevorzugten Ausführungsform ist das Anschlagelement an dem Auffanggitter angeschweißt.

In einer besonders bevorzugten Ausführungsform ist das Anschlagelement ein Anschlaghaken, der an einem Endbereich des Auffanggitters angeordnet ist. Bevorzugt ist die Einbuchtung des Anschlaghakens zur Gitterfläche hin gerichtet.

Bei einer bevorzugten Ausführungsform weist das Auffanggitter zumindest vier Anschlagelemente, bevorzugt zumindest vier Anschlaghaken, d.h. jeweils zumindest zwei Anschlagelemente pro Endbereich, auf. Bevorzugt sind die vier Anschlagelemente an den vier Ecken des Auffanggitters angeordnet. Bei einer bevorzugten Ausführung verhindert ein erstes Paar von in Querrichtung voneinander beabstandeten Anschlagelementen, vorzugsweise Anschlaghaken, am ersten Endbereich des Auffanggitters die Verschiebung des Auffanggitters in Längsrichtung über die erste Querversteifung hinweg. Ein zweites Paar von in Querrichtung voneinander beabstandeten Anschlagelementen, vorzugsweise Anschlaghaken, am zweiten Endbereich des Auffanggitters verhindert die Verschiebung des Gitters in Längsrichtung über die zweite Querversteifung hinweg. Die Begrenzung der Verschiebung des Auffanggitters in Längsrichtung wird dadurch erreicht, dass der Längsabstand zwischen dem ersten und dem zweiten Paar von Anschlagelementen nur geringfügig größer ist, als der Längsabstand zwischen der ersten und der zweiten Querversteifung. Die Bewegungsfreiheit des Auffanggitters in Längsrichtung beschränkt sich im aufgelegten Zustand auf die Länge, um die der Längsabstand zwischen dem ersten und dem zweiten Paar von Anschlagelementen größer ist, als der Längsabstand zwischen der ersten und der zweiten Querversteifung. Diese Länge beträgt bevorzugt zwischen 2 und 12 cm, mehr bevorzugt zwischen 4 und 10 cm, noch mehr bevorzugt zwischen 6 und 8 cm.

Bei einer bevorzugten Ausführungsform wird vor dem Verschwenken des Auffanggitters mindestens eines der Anschlagelemente, vorzugsweise mindestens einer der Anschlaghaken, des Auffanggitters an der ersten Querversteifung, vorzugsweise an der ersten Querstange, eingehängt. So kann das Auffanggitter hochgeschwenkt werden, ohne dass sein ganzes Gewicht während des Hochschwenkens vom Monteur gehalten werden muss. Ein Großteil des Gewichts des Auffanggitters hängt während des Hochschwenkens an der ersten Querversteifung, vorzugsweise an der ersten Querstange.

Bei einer bevorzugten Ausführungsform werden vor dem Verschwenken des Auffanggitters zwei in Querrichtung voneinander beabstandete Anschlagelemente, vorzugsweise Anschlaghaken, des Auffanggitters an der ersten Querversteifung, vorzugsweise an der ersten Querstange, eingehängt. So ist ein besonders einfacher und ergonomischer Einbau des Auffanggitters möglich.

Das Auffanggitter weist zumindest ein Gitterelement auf. Das Gitterelement weist vorzugsweise Längs- und Querelemente auf, die im Wesentlichen senkrecht zueinander in einer horizontalen Ebene angeordnet sind. Zwei Längs- und zwei Querelemente begrenzen jeweils eine Gitteröffnung. Die Längs- und Querelemente können einzelne miteinander verschweißte Metallstäbe sein, sie können aber auch durch ein Drahtgeflecht gebildet sein.

Bei einer bevorzugten Ausführungsform weist das Auffanggitter an zumindest einer der gegenüberliegenden Längsseiten, vorzugsweise an beiden gegenüberliegenden Längsseiten, der Gitterfläche zumindest ein Längsversteifungselement auf. Das zumindest eine Längsversteifungselement kann beispielsweise ein Formrohr oder ein Profilteil sein. Das Längsversteifungselement trägt im eingebauten Zustand das Gewicht des Auffanggitters, stabilisiert das Auffanggitter und hält das Auffanggitter in seiner Gebrauchsform. Zwischen den beiden Längsversteifungselementen ist das zumindest eine Gitterelement angeordnet.

Bei einer besonders bevorzugten Ausführungsform ist das zumindest eine Anschlagelement mit dem zumindest einen Längsversteifungselement verbunden.

Bei einer besonders bevorzugten Ausführungsform sind zwei Längsversteifungselemente und vier Anschlagelemente vorgesehen, wobei jeweils ein Anschlagelement an jedem Ende der Längsversteifungselemente angeordnet ist.

Bei einer bevorzugten Ausführungsform ragt das zumindest eine Längsversteifungselement in Längsrichtung über die Gitterfläche hinaus. Dadurch können mehrere Auffanggitter in Längsrichtung hintereinander platziert werden, ohne dass sich deren Gitterflächen überlappen. Der Ein- und Ausbau der mehreren Auffanggitter kann daher in beliebiger Reihenfolge stattfinden. Bei zwei in Längsrichtung hintereinander eingebauten Auffanggittern kann dabei eine Lücke zwischen den Gitterelementen der beiden Auffanggitter entstehen. Diese Lücke ist jedoch bevorzugt nicht so groß, dass eine Person durch die Lücke stürzen könnte. Die Längsausdehnung der Lücke beträgt vorzugsweise maximal 15 cm. Beim Sturz einer Person in das Auffanggitter kann sich die Lücke, beispielsweise durch eine plastische Verformung des Auffanggitters, auf bis zu 30 cm in Längsrichtung erweitern.

Bei einer bevorzugten Ausführungsform weist das Auffanggitter zumindest ein Querversteifungselement auf, welches eine der gegenüberliegenden Querseiten der Gitterfläche begrenzt. Das Querversteifungselement ist vorzugsweise ein Formrohr, kann aber auch ein Profilteil oder ein Doppeldraht sein. Besonders bevorzugt sind zwei Querversteifungselemente, die bevorzugt Formrohre sind und an den beiden gegenüberliegenden Querseiten des Gitterelements angeordnet sind.

Bei einer bevorzugten Ausführungsform ist die Gitterfläche ein Rechteck, das von den Längsversteifungselementen und von den Querversteifungselementen begrenzt wird.

Bei einer bevorzugten Ausführungsform weisen die Stützen jeweils ein Kopfteil auf, wobei die Querversteifungen mit den Kopfteilen der Stützen verbunden sind. Vorzugsweise ist jede Querversteifung an den Kopfteilen von zwei in Querrichtung beabstandeten Stützen angebracht, sodass die Querversteifung eine zug- und drucksteife Verbindung zwischen den beiden Kopfteilen der beiden Stützen bildet. Die Jochträger sind bevorzugt mit den Kopfteilen der Stützen verbunden und liegen noch mehr bevorzugt auf den Kopfteilen der Stützen auf.

Bei einer alternativen Ausführungsform weisen die Querversteifungen an deren gegenüberliegenden Enden jeweils eine Halterung zur Montage am ersten und zweiten Jochträger auf.

In einer bevorzugten Ausführungsform sind diese Halterungen als U-förmige Halteklammern ausgebildet, die an einer beliebigen Stelle an zwei in Querrichtung beabstandeten Jochträgern befestigt werden können, sodass die Querversteifung eine zug- und drucksteife Verbindung zwischen den beiden Jochträgern bildet.

Bei einer bevorzugten Ausführungsform weist das Auffanggitter zumindest ein Gitterelement aus einem formstabilen Material, vorzugsweise aus Metall, auf. Formstabil bedeutet in diesem Zusammenhang insbesondere, dass sich das Gitterelement bei bestimmungsgemäßer Verwendung, insbesondere solange keine Sturzbelastung auf das Gitterelement einwirkt, nicht wesentlich verformt, insbesondere nicht plastisch verformt.

Die Aufgabe wird auch durch ein Verfahren zum Fertigen einer Betonfertigteil-Decke nach Anspruch 5 gelöst. Das Verfahren kann die folgenden Schritte aufweisen:
Vorsehen einer Auffangsicherung an einer Stützvorrichtung nach dem oben beschriebenen Verfahren; und
Auflegen eines Betonfertigteils auf die Stützvorrichtung.

Bei einer bevorzugten Ausführungsform wird das Betonfertigteil auf den ersten und zweiten Jochträger aufgelegt.

Die Aufgabe wird weiters durch ein Verfahren zum Aufbauen einer Deckenschalung nach Anspruch 6 gelöst. Das Verfahren kann die folgenden Schritte aufweisen:
Vorsehen einer Auffangsicherung an einer Stützvorrichtung nach dem oben beschriebenen Verfahren; und
Auflegen eines Schalungselements, vorzugsweise einer Schalungsplatte, auf die Stützvorrichtung.

Bei einer bevorzugten Ausführungsform werden mindestes zwei Querträger in Querrichtung auf den ersten und zweiten Jochträger aufgelegt und das Schalungselement wird auf mindestens zwei benachbarte Querträger aufgelegt.

Die Aufgabe wird auch durch eine Stützvorrichtung mit Auffangsicherung nach Anspruch 7 gelöst. Die oben im Zusammenhang mit dem Verfahren zum Aufbauen einer Auffangsicherung beschriebenen Merkmale, technischen Effekte und Vorteile sind entsprechend auf die Vorrichtung übertragbar.

Erfindungsgemäß ist ein erster Endbereich des Auffanggitters mit der ersten Querversteifung verbunden, vorzugsweise auf die erste Querversteifung aufgelegt, und ein zweiter Endbereich des Auffanggitters ist mit der zweiten Querversteifung verbunden, vorzugsweise auf die zweite Querversteifung aufgelegt.

Bei einer bevorzugten Ausführungsform weist das Auffanggitter zumindest ein Anschlagelement, vorzugsweise zumindest einen Anschlaghaken, zur Begrenzung einer Verschiebung des Auffanggitters in zumindest eine Richtung auf. Das Anschlagelement kann wie oben in Verbindung mit dem Verfahren geschildert ausgebildet sein.

Bei einer bevorzugten Ausführungsform weist das Auffanggitter an zumindest einer der gegenüberliegenden Längsseiten, vorzugsweise an beiden gegenüberliegenden Längsseiten, der Gitterfläche zumindest ein Längsversteifungselement auf. Das Auffanggitter kann wie oben in Verbindung mit dem Verfahren geschildert ausgebildet sein.

Bei einer besonders bevorzugten Ausführungsform ist das zumindest eine Anschlagelement mit dem zumindest einen Längsversteifungselement verbunden.

Bei einer besonders bevorzugten Ausführungsform ragt das Längsversteifungselement in Längsrichtung über die Gitterfläche hinaus.

Bei einer bevorzugten Ausführungsform weist das Auffanggitter zumindest ein Querversteifungselement auf, welches eine der gegenüberliegenden Querseiten der Gitterfläche begrenzt.

Bei einer bevorzugten Ausführungsform weisen die Stützen jeweils ein Kopfteil auf, wobei die erste und zweite Querversteifung an den Kopfteilen der Stützen angebracht sind.

Bei einer alternativen Ausführungsform weisen die erste und zweite Querversteifung an den gegenüberliegenden Enden jeweils eine Halterung zur Montage am ersten und zweiten Jochträger auf.

Bei einer bevorzugten Ausführungsform weist das Auffanggitter zumindest ein Gitterelement aus einem formstabilen Material, vorzugsweise aus Metall, auf.

Die Erfindung wird nachstehend anhand der in den Zeichnungen dargestellten Ausführungsbeispiele weiter erläutert.
Fig. 1 zeigt eine erste Variante der erfindungsgemäßen Stützvorrichtung mit Auffangsicherung.
Fig. 2 zeigt eine Detailansicht der ersten Variante der erfindungsgemäßen Stützvorrichtung mit Auffangsicherung.
Fig. 3 zeigt ein Auffanggitter der ersten Variante der erfindungsgemäßen Stützvorrichtung mit Auffangsicherung.
Fig. 4 zeigt eine zweite Variante der erfindungsgemäßen Stützvorrichtung mit Auffangsicherung.
Fig. 5 zeigt eine Detailansicht der zweiten Variante der erfindungsgemäßen Stützvorrichtung mit Auffangsicherung.
Fig. 6 zeigt ein Auffanggitter der zweiten Variante der erfindungsgemäßen Stützvorrichtung mit Auffangsicherung.
Fig. 7A bis Fig. 7E zeigen den Ablauf beim Aufbau der Stützvorrichtung mit Auffangsicherung, wobei ein erstes Auffanggitter der ersten Variante an der Stützvorrichtung angebracht wird.
Fig. 8A bis Fig. 8E zeigen den Ablauf beim Anbringen eines Auffanggitters an eine Stützvorrichtung, an der bereits mehrere Auffanggitter installiert sind. Variante.
Fig. 9 zeigt die erste Variante der erfindungsgemäßen Stützvorrichtung mit Auffangsicherung mit einem aufgelegten Betonfertigteil.
Fig. 10 zeigt die erste Variante der erfindungsgemäßen Stützvorrichtung mit Auffangsicherung mit aufgelegten Querträgern und Schalungselementen.

Die Figuren 1 bis 3 zeigen eine erste Variante der erfindungsgemäßen Stützvorrichtung 1 mit Auffangsicherung 2. Gemäß Fig. 1 und Fig. 2 weist die Stützvorrichtung 1 mehrere teleskopierbare Stützen 3 auf, die in regelmäßigen Abständen auf einem Untergrund 15 angeordnet sind. Die Stützen 3 weisen jeweils ein Kopfteil 12 auf. Ein erster Jochträger 4a ist mit mehreren in einer Linie angeordneten Kopfteilen 12 verbunden. Ein zweiter Jochträger 4b ist im Wesentlichen parallel zum ersten Jochträger 4a mit mehreren in einer Linie angeordneten Kopfteilen 12 verbunden. Der erste Jochträger 4a und der zweite Jochträger 4b sind bevorzugt als I-Träger, vorzugsweise im Wesentlichen aus Holz, ausgebildet. An einem ersten Kopfteil 12a und einem zweiten Kopfteil 12b sind gegenüberliegende Enden einer ersten Querversteifung, im gezeigten Beispiel einer ersten Querstange 5a, reversibel lösbar befestigt, vorzugsweise eingehängt, sodass die erste Querversteifung, hier die erste Querstange 5a, eine zug- und drucksteife Verbindung zwischen dem ersten Jochträger 4a und dem zweiten Jochträger 4b bildet. An einem dritten Kopfteil 12c und einem vierten Kopfteil 12d sind gegenüberliegende Enden einer zweiten Querversteifung, im gezeigten Beispiel einer zweiten Querstange 5b, reversibel lösbar befestigt, vorzugsweise eingehängt, sodass die zweite Querversteifung, hier die zweite Querstange 5b, eine zug- und drucksteife Verbindung zwischen dem ersten Jochträger 4a und dem zweiten Jochträger 4b bildet. Eine Auffangsicherung 2, die ein Auffanggitter 6 aufweist, ist auf die erste Querstange 5a und auf die zweite Querstange 5b aufgelegt, sodass die Auffangsicherung 2 einen zwischen dem ersten Jochträger 4a und dem zweiten Jochträger 4b ausgedehnten Zwischenraum 14 abdeckt.

Wie in Fig. 3 ersichtlich, weist das Auffanggitter 6 in der ersten Variante einen ersten Endbereich 7a, einen zweiten Endbereich 7b und eine Vielzahl von Gitterelementen 13 auf, die durch eine Vielzahl von Längselementen 13a und Querelementen 13b gebildet sind. Zusammen bilden die Längselemente 13a und die Querelemente 13b eine Gitterfläche 9. Die Gitterfläche 9 wird längsseitig von zwei Längsversteifungselementen 10 und querseitig von zwei Querversteifungselementen 11 begrenzt. Sowohl die Längsversteifungselemente 10 als auch die Querversteifungselemente 11 sind im gezeigten Beispiel als Formrohre ausgeführt. An den beiden Enden eines jeden Längsversteifungselementes 10 ist im gezeigten Beispiel jeweils ein Anschlaghaken 8 angeordnet. Die Einbuchtung 16 jedes Anschlaghakens 8 ist zur Gitterfläche 9 hin orientiert. Die Längsversteifungselemente 10 ragen in Längsrichtung über die Gitterfläche 9 hinaus. Dadurch wird, wie in Fig. 1 und Fig. 2 ersichtlich, eine Überlappung der Gitterflächen 9 von zwei in Längsrichtung benachbarten Auffanggittern 6 vermieden. Eine Ausnahme bilden die ersten Auffanggitter 6a, die direkt an eine in Querrichtung verlaufende Wand 18 angrenzen. Hier kommt es zu einer Überlappung 17 mit den in Längsrichtung angrenzenden zweiten Auffanggittern 6b. Im aufgebauten Zustand der Auffangsicherung 2 liegt der erste Endbereich 7a des Auffanggitters 6 auf der ersten Querstange 5a auf und der zweite Endbereich 7b des Auffanggitters 6 liegt auf der zweiten Querstange 5b auf. Das Auffanggitter 6 ist nur auf die Querstangen 5a und 5b aufgelegt und nicht über weitere Befestigungsmittel an diesen befestigt. Die Anschlaghaken 8 begrenzen die Bewegungsfreiheit des aufgelegten Auffanggitters 6 in Längsrichtung. In Querrichtung wird die Bewegungsfreiheit des Auffanggitters 6 durch die Jochträger 4a und 4b begrenzt.

Die Figuren 4 bis 6 zeigen eine zweite Variante der erfindungsgemäßen Stützvorrichtung 1 mit Auffangsicherung 2. Der Aufbau der Stützvorrichtung 1 mit Auffangsicherung 2 entspricht dem aus der ersten Variante.

Wie in Fig. 6 ersichtlich, weist das Auffanggitter 6 in der zweiten Variante einen ersten Endbereich 7a, einen zweiten Endbereich 7b und eine Vielzahl von Gitterelementen 13 auf, die durch eine Vielzahl von Längselementen 13a und Querelementen 13b gebildet sind und zusammen die Gitterfläche 9 bilden. Die Gitterfläche 9 wird von zwei Längsversteifungselementen 10 und zwei Querversteifungselementen 11 begrenzt. Die Längsversteifungselemente 10 sind als Formrohre ausgebildet, die Querversteifungselemente 11 als Doppeldraht. An den beiden Enden eines jeden Längsversteifungselementes 10 ist jeweils ein Anschlaghaken 8 angeordnet. Die Einbuchtung 16 jedes Anschlaghakens 8 weist zur Gitterfläche 9 hin. In der zweiten Variante reicht die Gitterfläche 9 bis an das Ende der Längsversteifungselemente 10 heran. Wie in Fig. 4 und Fig. 5 ersichtlich, ergibt sich dadurch eine Überlappung 17 der Gitterflächen 9 von zwei in Längsrichtung benachbarten Auffanggittern 6. Im aufgebauten Zustand der Auffangsicherung 2 liegt der erste Endbereich 7a des Auffanggitters 6 auf der ersten Querstange 5a auf und der zweite Endbereich 7b des Auffanggitters 6 liegt auf der zweiten Querstange 5b auf. Das Auffanggitter 6 ist nur auf die Querstangen 5a und 5b aufgelegt und nicht weiter an diesen befestigt. Die Anschlaghaken 8 begrenzen die Bewegungsfreiheit des aufgelegten Auffanggitters 6 in Längsrichtung. In Querrichtung wird die Bewegungsfreiheit des Auffanggitters 6 durch die Jochträger 4a und 4b begrenzt.

Anhand der Fig. 7A bis 7E wird der Einbau eines Auffanggitters 6 an einem an eine Wand 18 angrenzenden Ende der Stützvorrichtung 1 illustriert. Zwischen dem ersten Jochträger 4a und dem zweiten Jochträger 4b erstreckt sich ein Zwischenraum 14, der von einer ersten Querstange 5a und einer zweiten Querstange 5b überbrückt wird (Fig. 7A). Das Auffanggitter 6 wird mit zwei Anschlaghaken 8, die an einem ersten Endbereich 7a des Auffanggitters 6 angebracht sind, an der ersten Querstange 5a eingehängt, sodass das Auffanggitter 6 im Wesentlichen vertikal herabhängt (Fig. 7B). Mithilfe einer gegabelten Montagestange 19 wird das Auffanggitter 6 hochgeschwenkt, wobei die erste Querstange 5a als Schwenkachse dient. Der zweite Endbereich 7b des Auffanggitters 6 nähert sich dabei der zweiten Querstange 5b an (Fig. 7C) Damit der zweite Endbereich 7b des Auffanggitters 6 über die zweite Querstange 5b angehoben werden kann, wird das Auffanggitter 6 mithilfe der gegabelten Montagestange 19 in Längsrichtung auf der ersten Querstange 5a verschoben, sodass sich der zweite Endbereich 7b von der zweiten Querstange 5b entfernt (Fig. 7D). Dann wird der zweite Endbereich 7b des Auffanggitters 6 mithilfe der gegabelten Montagestange 19 über die Höhe der zweiten Querstange 5b angehoben und auf die zweite Querstange 5b aufgelegt (Fig. 7E).

Der Einbau von weiteren Auffanggittern 6 ist in den Fig. 8A bis 8E illustriert. Dabei wird analog zu dem in Fig. 7A bis 7E dargestellten Verfahren vorgegangen, so dass zur Vermeidung von Wiederholungen auf die obigen Ausführungen verwiesen wird.

Fig. 7A bis 7E und Fig. 8A bis 8E zeigen die erste Variante der erfindungsgemäßen Stützvorrichtung mit Auffangsicherung, wie sie in Fig. 1 bis 3 abgebildet ist und bei der die Auffanggitter 6 in beliebiger Reihenfolge eingebaut werden können. Bei der zweiten Variante der erfindungsgemäßen Stützvorrichtung mit Auffangsicherung, wie sie in Fig. 4 bis 6 abgebildet ist, können aufgrund der Überlappung 17 der Gitterflächen 9 die Auffanggitter 6 nicht in beliebiger Reihenfolge eingebaut werden, sondern der Einbau muss an einem Ende der Stützvorrichtung 1 begonnen und in Längsrichtung fortgesetzt werden.

Wenn die Stützvorrichtung 1 als Auflage für ein oder mehrere Betonfertigteile 20 dient, wie in Fig. 9 abgebildet, werden die Betonfertigteile 20 direkt auf die Jochträger 4a, 4b aufgelegt.

Bei Verwendung der Stützvorrichtung 1 für eine Deckenschalung, wie in Fig. 10 abgebildet, werden auf die Jochträger 4a, 4b in Querrichtung mehrere Querträger 21 aufgelegt, auf die dann wiederum die Schalungselemente 22 aufgelegt werden. Das gilt sowohl für die erste, als auch für die zweite Variante der erfindungsgemäßen Stützvorrichtung mit Auffangsicherung.

### Bezugszeichenliste:

1 Stützvorrichtung
2 Auffangsicherung
3 Stützen
4a erster Jochträger
4b zweiter Jochträger
5a erste Querstange (erste Querversteifung)
5b zweite Querstange (zweite Querversteifung)
6 Auffanggitter
6a erstes Auffanggitter
6b zweites Auffanggitter
7a erster Endbereich
7b zweiter Endbereich
8 Anschlaghaken (Anschlagelement)
9 Gitterfläche
10 Längsversteifungselement
11 Querversteifungselement
12 Kopfteil
12a Erstes Kopfteil
12b Zweites Kopfteil
12c Drittes Kopfteil
12d Viertes Kopfteil
13 Gitterelement
13a Längselement
13b Querelement
14 Zwischenraum
15 Untergrund
16 Aussparung
17 Überlappung
18 Wand
19 gegabelte Montagestange
20 Betonfertigteil
21 Querträger
22 Schalungselement

## Patentansprüche

1. Verfahren zum Aufbauen einer Auffangsicherung (2) an einer Stützvorrichtung (1) für ein Schalungselement (22) oder ein Betonfertigteil (20), mit den Schritten:
a) Vorsehen der Stützvorrichtung (1), welche
- eine Anordnung von Stützen (3),
- einen ersten und einen zweiten Jochträger (4a, 4b), die mit der Anordnung von Stützen (3) verbunden sind,
- eine erste und eine zweite Querversteifung, vorzugsweise eine erste und eine zweite Querstange (5a, 5b), zur Ausbildung einer zug- und drucksteifen Verbindung zwischen dem ersten und dem zweiten Jochträger (4a, 4b) aufweist,
b) Vorsehen eines Auffanggitters (6) zur Sicherung eines Zwischenraums (14) zwischen dem ersten und dem zweiten Jochträger (4a, 4b),
**dadurch gekennzeichnet, dass**
das Vorsehen des Auffanggitters (6)( Schritt b)) umfasst:
a1) Verbinden eines ersten Endbereichs (7a) des Auffanggitters (6) mit der ersten Querversteifung (5a), wobei das Auffanggitter (6) in einer von der ersten Querversteifung (5a) abwärts gerichteten Zwischenstellung angeordnet wird;
a2) Verschwenken des Auffanggitters (6) um eine von der ersten Querversteifung (5a) gebildete Schwenkachse,
a3) Verbinden eines zweiten Endbereichs (7b) des Auffanggitters (6) mit der zweiten Querversteifung (5b), so dass das Auffanggitter (6) in einer den Zwischenraum (14) zwischen dem ersten und dem zweiten Jochträger (4a, 4b) sichernden Sicherungsstellung angeordnet wird.

2. Verfahren nach Anspruch 1, **dadurch gekennzeichnet, dass** beim Verschwenken des Auffanggitters (6)
i. der erste Endbereich (7a) des Auffanggitters (6) auf der ersten Querversteifung (5a) weg von der zweiten Querversteifung (5b) verschoben wird,
ii. der zweite Endbereich (7b) des Auffanggitters (6) über die zweite Querversteifung (5b) hinaus angehoben wird,
iii. der erste Endbereich (7a) des Auffanggitters (6) auf der ersten Querversteifung (5a) hin zur zweiten Querversteifung (5b) verschoben und
iv. der zweite Endbereich (7b) des Auffanggitters (6) auf die zweite Querversteifung (5b) abgesenkt wird.

3. Verfahren nach Anspruch 1 oder 2, **dadurch gekennzeichnet, dass** vor dem Verschwenken des Auffanggitters (6) mindestens ein Anschlagelement (8) des Auffanggitters (6) an der ersten Querversteifung (5a) eingehängt wird.

4. Verfahren nach einem der Ansprüche 1 bis 3, **dadurch gekennzeichnet, dass** vor dem Verschwenken des Auffanggitters (6) zwei in Querrichtung voneinander beabstandete Anschlagelemente (8) des Auffanggitters (6) an der ersten Querversteifung (5a) eingehängt werden.

5. Verfahren zum Fertigen einer Betonfertigteil-Decke, mit den Schritten:
Vorsehen einer Auffangsicherung (2) an einer Stützvorrichtung (1) nach einem der Ansprüche 1 bis 4; und
Auflegen eines Betonfertigteils (20) auf die Stützvorrichtung (1).

6. Verfahren zum Aufbauen einer Deckenschalung, mit den Schritten:
Vorsehen einer Auffangsicherung (2) an einer Stützvorrichtung (1) nach einem der Ansprüche 1 bis 4; und
Auflegen eines Schalungselements (22) auf die Stützvorrichtung (1).

7. Stützvorrichtung (1) mit Auffangsicherung (2), aufweisend:
eine Anordnung von Stützen (3),
einen ersten und einen zweiten Jochträger (4a, 4b), die mit der Anordnung von Stützen (3) verbunden sind,
eine erste und eine zweite Querversteifung, vorzugsweise eine erste und eine zweite Querstange (5a, 5b), die im Wesentlichen senkrecht zum ersten und zum zweiten Jochträger (4a, 4b) angeordnet sind,
ein Auffanggitter (6) zur Sicherung eines Zwischenraums (14) zwischen dem ersten und dem zweiten Jochträger (4a, 4b),
**dadurch gekennzeichnet, dass**
ein erster Endbereich (7a) des Auffanggitters (6) mit der ersten Querversteifung (5a) und ein zweiter Endbereich (7b) des Auffanggitters (6) mit der zweiten Querversteifung (5b) verbunden ist.

8. Stützvorrichtung (1) nach Anspruch 7, **dadurch gekennzeichnet, dass** das Auffanggitter (6) zumindest ein Anschlagelement, vorzugsweise zumindest einen Anschlaghaken (8), zur Begrenzung einer Verschiebung des Auffanggitters (6) in zumindest eine Richtung aufweist.

9. Stützvorrichtung (1) nach Anspruch 7 oder 8, **dadurch gekennzeichnet, dass** das Auffanggitter (6) an zumindest einer der gegenüberliegenden Längsseiten, vorzugsweise an beiden gegenüberliegenden Längsseiten, der Gitterfläche (9) zumindest ein Längsversteifungselement (10) aufweist.

10. Stützvorrichtung (1) nach den Ansprüchen 8 und 9, **dadurch gekennzeichnet, dass** das zumindest eine Anschlagelement (8) mit dem zumindest einen Längsversteifungselement (10) verbunden ist.

11. Stützvorrichtung (1) nach Anspruch 9 oder 10, **dadurch gekennzeichnet, dass** das Längsversteifungselement (10) in Längsrichtung über die Gitterfläche (9) hinausragt.

12. Stützvorrichtung (1) nach einem der Ansprüche 7 bis 11, **dadurch gekennzeichnet, dass** das Auffanggitter (6) zumindest ein Querversteifungselement (11) aufweist, welches eine der gegenüberliegenden Querseiten der Gitterfläche (9) begrenzt.

13. Stützvorrichtung (1) nach einem der Ansprüche 7 bis 12, **dadurch gekennzeichnet, dass** die Stützen (3) jeweils ein Kopfteil (12) aufweisen, wobei die erste und zweite Querversteifung (5a, 5b) an den Kopfteilen (12) der Stützen (3) angebracht sind.

14. Stützvorrichtung (1) nach einem der Ansprüche 7 bis 12,
**dadurch gekennzeichnet, dass** die erste und zweite Querversteifung (5a, 5b) an den gegenüberliegenden Enden jeweils eine Halterung zur Montage am ersten und zweiten Jochträger (4a, 4b) aufweisen.

15. Stützvorrichtung (1) nach einem der Ansprüche 7 bis 14, **dadurch gekennzeichnet, dass** das Auffanggitter (6) zumindest ein Gitterelement (13) aus einem formstabilen Material, vorzugsweise aus Metall, aufweist.
